# EUROPÄISCHE PATENTSCHRIFT

(11) **EP 1 160 386 B1**
(45) Veröffentlichungstag und Bekanntmachung des Hinweises auf die Patenterteilung: **12.07.2006**
(21) Anmeldenummer: 00111596.3
(22) Anmeldetag: 31.05.2000
(51) Int. Cl.: E04B 1/76

(54) **Hinterlüftete Fassade sowie Verfahren zur Herstellung einer hinterlüfteten Fassade**
Ventilated façade and method for constructing the same
Façade ventilée et procédé pour sa réalisation

(43) Veröffentlichungstag der Anmeldung: 05.12.2001
(73) Patentinhaber: Trittenbach, Willy, 6331 Hünenberg (CH)
(72) Erfinder: Trittenbach, Willy, 6331 Hünenberg (CH)
(74) Vertreter: Schaad, Balass, Menzl & Partner AG

(56) Entgegenhaltungen:
- EP-A- 0 919 674
- US-A- 4 333 290
- US-A- 4 438 611

## Beschreibung

Die Erfindung betrifft eine hinterlüftete Fassade, nach dem Oberbegriff von Anspruch 1. Die Erfindung betrifft des Weiteren ein Verfahren zur Herstellung einer solchen Fassade nach Anspruch 10.

Bei der Herstellung einer hinterlüfteten Fassade wird auf die Wand des Gebäudes, an dem die Fassade angebracht werden soll, eine Dämmstoffschicht befestigt, die in der Regel aus vorgefertigten Dämmstoffplatten oder -bahnen besteht. Die Aussenwandbekleidung wird mittels einer Unterkonstruktion aus Tragelementen im Abstand von einigen Zentimetern von der Dämmschicht befestigt. Der Abstand ist notwendig, damit zwischen der Dämmschicht und der Aussenwandbekleidung ein Belüftungsraum entsteht, der insbesondere zur Abführung von Kondenswasser dient.

Als wärmeisolierende Dämmstoffe werden beispielsweise Schaumstoffe auf Kunststoffbasis verwendet. Höhere Anforderungen an die Isolierungseigenschaften und Umweltverträglichkeit erfüllt Schaumglas, ein Dämmstoff aus geschäumtem Glas, z.B. aus Quarzglas. Die Isolierungseigenschaften von Schaumglas beruhen auf der Materialstruktur mit einer Vielzahl von geschlossenen Blasen im Glasmaterial, durch die ein Wärmetransport effektiv unterbunden wird. Wegen des Grundmaterials Glas ist Schaumglas unbrennbar, massbeständig, wasser- und säurebeständig sowie resistent gegen Schädlingsbefall.

Zur Herstellung einer hinterlüfteten Fassade wird der Dämmstoff auf das Tragwerk, z.B. die zu verkleidende Wand, aufgeklebt und/oder angedübelt. Die Unterkonstruktion wird direkt auf dem Tragwerk befestigt, weshalb die Dämmschicht entsprechend der Rasterung der Unterkonstruktion Aussparungen aufweist, die nach dem Anbringen der Unterkonstruktion ausgestopft werden müssen. Durch diese Art der Befestigung werden Wärmebrücken von der Aussenwandverkleidung zum Tragwerk ausgebildet.

Zur Verbesserung der Isolation der Fassade ist aus der EP-A 0 919 674 ein Tragelement für die Unterkonstruktion einer hinterlüfteten Fassade bekannt, welches eine auf der Dämmschicht aufliegende Tragplatte aufweist und durch ein stiftförmiges Verankerungselement unmittelbar auf dem Tragwerk befestigt wird. Dadurch kann die gesamte Dämmschicht ohne Rücksichtnahme auf die Rasterung der Unterkonstruktion flächendeckend auf das Tragwerk aufgebracht werden. Die Tragelemente durchstossen die Dämmschicht nur gerade an den notwendigen Auflagestellen, so dass die Dämmschicht weitgehend intakt bleibt. Damit wird der Wärmefluss durch die Dämmschicht reduziert. Lediglich die Verankerungselemente bilden noch Wärmebrücken. Des weiteren wird die Montage der Fassade vereinfacht, da die Dämmplatten nicht vor dem Aufbringen auf das Tragwerk mit genau plazierten Aussparungen für die Unterkonstruktion versehen sein müssen.

US 4,438,611 offenbart eine Fassade, welche über eine Dämmschicht aus nebeneinander angeordneten Dämmplatten verfügt. Die Dämmplatten sind mittels schienenartigen Leisten und Halteklammern am Tragwerk befestigt, wobei die Leisten teilweise in die Dämmplatten hineinragen. Die am Tragwerk befestigten Halteklammern durchqueren die Dämmschicht, um mit den schienenartigen Leisten zusammenzuwirken. Eine flächige Paneele ist an den schienenförmigen Leisten verschraubt.

Dennoch lassen sich auch bei diesen Konstruktionen Wärmebrücken nicht verhindern, wodurch die Fassadenden Anforderungen an eine umweltgerechte und ökonomische Fassaden-konstruktion nicht vollständig gerecht werden.

Der Erfindung liegt daher die Aufgabe zugrunde, eine hinterlüftete Fassade derart weiterzuentwickeln, dass die geschilderten Nachteile vermieden werden, insbesondere der Wärmetransfer durch die Fassade auf ein Minimum reduziert ist. Dazu soll auch das Verfahren zur Herstellung einer hinterlüfteten Fassade verbessert werden.

Die Aufgabe wird gelöst durch eine Fassade, mit den Merkmalen des Anspruchs 1. Das Halteelement ist demnach nur am Dämmelement ohne direktes Abstützen am Tragwerk so befestigt, dass es die Dämmstoffschicht nicht durchstösst. Die Gewichtskraft der Fassade wird über die formstabile Dämmschicht auf das Tragwerk übertragen. Ein derartiges Dämmelement hat den Vorteil, dass über das Halteelement keine wärmeleitfähige Verbindung (Wärmebrücke) zur Unterseite des Dämmelements und damit zum Tragwerk ausgebildet wird. Gleichzeitig ist die ausreichende Stabilität durch die Wahl eines unter der Gewichtsbelastung der Unterkonstruktion und der Aussenwandbekleidung formstabilen Dämmstoffs, wie vorzugsweise Schaumglas, gewährleistet.

Ein weiterer Vorteil des Dämmelements ist, dass es die Montage der Fassade vereinfacht, da die Halteelemente bereits vorhanden sind und daher nicht erst am Bau montiert werden müssen. Nach dem Befestigen der Dämmstoffschicht kann sogleich die Unterkonstruktion montiert werden, ohne dass, wie bisher notwendig, an definierten Stellen Löcher zur Befestigung von Tragelementen gebohrt und diese eingeschoben und befestigt werden müssen. Da die Montage oft in grosser Höhe stattfindet, kann durch die Erfindung die Aufenthaltsdauer der Monteure in dieser Gefahrenzone verringert werden, ebenso die Zeit, in der die ungeschützte Wand Witterungseinflüssen ausgesetzt ist.

Eine hinterlüftete Fassade mit einer Dämmschicht, die zumindest teilweise aus den erfindungsgemässen Dämmelementen besteht, weist alle Vorteile dieser Dämmelemente auf. Insbesondere ist ihre Wärmeisolierung wesentlich verbessert, da keine Wärmebrücken zum Tragwerk ausgebildet werden.

Die Aufgabe wird weiterhin gelöst durch ein Verfahren zur Herstellung einer hinterlüfteten Fassade mit den Merkmalen des Anspruchs 10. Dabei wird entweder zunächst eine Dämmschicht auf das Tragwerk aufgeklebt und dann mit Halteelementen versehen oder die Halteelemente werden vor dem Aufkleben der Dämmschicht an den Dämmelementen befestigt. Beide Varianten haben den bereits geschilderten grossen Vorteil der verbesserten Wärmeisolation. Denn indem die Halteelemente die Dämmschicht nicht vollständig durchstossen, werden keine Wärmebrücken von der Aussenwandverkleidung zum Tragwerk ausgebildet. Durch den modularen Aufbau können bei beiden Varianten die Anzahl und Position der Halteelemente an die durch die Art der Aussenwandbekleidung vorgegebenen Anforderungen angepasst werden, z.B. können für die Befestigung einer schwereren oder dem Wind mehr ausgesetzten Aussenbekleidung entsprechend mehr Dämmelemente mit Halteelementen eingesetzt werden. Die erste Variante hat zudem den Vorteil, dass noch während der Montage zusätzliche Halteelemente eingebaut werden können, z.B. an besonders belasteten Stellen. Die zweite Variante hat die bereits geschilderten Vorteile der reduzierten Montagezeit.

Weitere Vorteile des erfindungsgemässen Dämmelements, der hinterlüfteten Fassade sowie des Herstellungsverfahrens ergeben sich aus den abhängigen Ansprüchen, der Beschreibung und den Zeichnungen.

So ist insbesondere die Verwendung von geschlossenporig aufgeschäumtem Glas, Schaumglas, als Grundstoff für die Dämmelemente vorteilhaft, z.B. Foamglas® der Firma Pittsburgh Corning AG. Es weist aufgrund seiner Struktur aus einer Vielzahl hermetisch geschlossener Glaszellen gute Isolationseigenschaften auf. Aufgrund dieser Zellgeometrie ist es bei einer Druckfestigkeit von vorzugsweise 0,8 bis 1,7 N/mm² auch bei Langzeitbelastung druckbeständig und formstabil. Schaumglas weist in etwa den gleichen Ausdehnungskoeffizienten wie Beton auf. Damit kommt es beim Verkleiden einer Betonwand mit Schaumglas nicht zu Spannungen.

Das Halteelement wird zur Befestigung in das Schaumglas eingesetzt, insbesondere unter Druck eingepresst, und vorzugsweise zusätzlich verklebt.

Als Klebstoff für die Halteelemente eignet sich insbesondere ein hochfester, elastischer Klebstoff, vorzugsweise ein Zweikomponentenkleber, z.B. Klebstoff PC 88 der Firma Pittsburgh Corning AG.

Für die Verklebung der Dämmelemente mit dem Tragwerk und untereinander eignet sich insbesondere ein hochfester, elastischer Klebstoff, vorzugsweise ein lösungsmittelfreier Zweikomponentenkleber. Als solcher kommt ein hydraulisch abbindender Klebstoff auf der Basis einer kunststoff-modifizierten Bitumen-Emulsion in Frage, z.B. der Klebstoff PC56 der Firma Pittsburgh Corning AG.

Beispiele zur Ausführung der Erfindung sind in der Zeichnung dargestellt und im folgenden beschrieben. Dabei zeigen:
- Fig. 1A: ein erfindungsgemässes Dämmelement;
- Fig. 1B: ein Halteelement für die Aussenwandbekleidung;
- Fig. 1C: ein Dämmelement ohne Halteelement;
- Fig. 2: zwei Elemente einer Unterkonstruktion;
- Fig. 3: zwei Elemente einer Aussenwandbekleidung;
- Fig. 4A-C: eine hinterlüftete Fassade in drei verschiedenen Montagestadien;
- Fig. 5: die zusätzliche Verankerung von Dämmelementen am Tragwerk.

Figur 1A zeigt ein erfindungsgemässes Dämmelement 1, bestehend aus einem quaderförmigen Block aus wärmeisolierendem Material, insbesondere Schaumglas. Der Block hat eine Dicke D. An der Oberseite des Dämmelements 1 ist ein Halteelement 2 befestigt, welches als Aufhängung für eine Unterkonstruktion für eine Aussenwandbekleidung dient. Die Befestigungsebene der Unterkonstruktion liegt daher vor der Dämmelementschicht.

Das Halteelement 2 besteht aus einer Schiene mit U-förmigem Querschnitt. Die im vorliegenden Fall ebene Grundfläche 3 der Schiene liegt an der Oberfläche des Dämmelements 1 an, während ihre beiden Schenkel 4 mit der Schenkellänge L in das Material des Dämmelements 1 hineinragen, insbesondere eingestossen oder eingepresst und mit dem Dämmelement 1 verklebt wurden. An der Grundfläche 3 kann eine Unterkonstruktion direkt oder über eine Zwischenkonsole befestigt werden. Zur Befestigung werden beispielsweise Löcher in die Grundfläche 3 gebohrt, in welche die Unterkonstruktion mittels selbstschneidender Schrauben eingreift. Es können auch geeignete Eingriffsmittel vorgesehen sein, z.B. Bohrungen, Gewinde oder Befestigungslaschen. Bei Verwendung einer Zwischenkonsole stehen neben den durch die Halteelemente definierten Fixpunkten auch Gleitpunkte zur Befestigung zur Verfügung, wodurch die Flexibilität des Systems erhöht wird. Durch die Grundfläche 3 werden durch die montierte Unterkonstruktion ausgeübte Biegemomente grossflächig auf das Dämmelement 1 verteilt.

Die in das Dämmelement 1 hineinragenden, vorzugsweise eingeklebten Schenkel 4 dienen neben einer Klebeverbindung im Bereich der Grundfläche 3 zum Befestigen des Halteelements 2 am Dämmelement 1. Da die Schenkellänge L dabei jedoch wesentlich geringer ist als Dicke D des Dämmelements 1, werden zwischen dessen Ober- und Unterseite, d.h. im Anwendungsfall zwischen Unterkonstruktion und Tragwerk, keine Wärmebrücken ausgebildet. Die volle Isolationswirkung des Dämmelements 2 bleibt daher erhalten.

Mit einer Schenkellänge L von einigen Zentimetern, z.B. 2-5 cm, und einem Dämmelement aus Schaumglas mit einer Druckfestigkeit von 0,8 bis 1,7 N/mm² ist bereits eine ausreichende Stabilität der Fassadenkonstruktion gewährleistet. Die Dicke D des Dämmelements liegt typischerweise etwa zwischen 10 und 20 Zentimetern, vorzugsweise etwa 16 cm. Das Halteelement 2 kann sich wie in Figur 1A über die gesamte Länge des Dämmelements 1 oder auch nur über einen Teil davon erstrecken; vorzugsweise hat es eine Mindestlänge von 10-15 cm. Vorzugsweise ragt ein Halteelement nur bis auf maximal 50% der Dicke D des Dämmelements 1 in dieses hinein. Der Mindestabstand des Halteelements bzw. etwaiger hineinragender Teile, hier der Schenkel 4 mit der Länge L, von der dem Tragwerk zugewandten Seite des Dämmelements beträgt etwa 7 cm, der Abstand liegt aber vorzugsweise im Bereich von wenigstens 7-14 cm.

Figur 1B zeigt ein einzelnes Halteelement 2', das in ein herkömmliches Dämmelement 1' montiert werden kann. Es besteht ebenfalls aus einer im Querschnitt U-förmigen Schiene mit einer Grundfläche 3' und zwei senkrecht davon abgehenden Schenkeln 4'. Die Kante der Schenkel 4' ist zum besseren Eintreiben in das Material des Dämmelements gezackt.

Figur 2 zeigt zwei Elemente 5, 5' zum Aufbau einer Unterkonstruktion. Je nach Aussenwandbekleidung besteht die Unterkonstruktion aus Holz (Holzleiste 5') oder Metall (T-Schiene 5). Sie wird direkt oder mit entsprechenden Ausgleichskonsolen auf den Halteelementen befestigt. Dazu dient beim Element 5' eine gelochte Winkelkonsole 6.

Figur 3 zeigt schematisch zwei verschieden grosse Platten 7, 7' der Aussenwandbekleidung. Sie werden auf die Unterkonstruktion montiert.

Figur 4A-C zeigt eine hinterlüftete Fassade in drei verschiedenen Montagestadien: Figur 4A zeigt das Tragwerk 9 mit aufgeklebten Dämmplatten 8, 8' und Halteelementen 12. In Figur 4B ist zusätzlich die Unterkonstruktion 16 montiert. Bei Figur 4C ist die Aussenwandverkleidung 19 an der Unterkonstruktion 16 befestigt.

Auf ein Tragwerk 9 ist eine Dämmschicht aufgeklebt und mit Ankerelementen 15 zusätzlich mechanisch gesichert. Vor dem vollflächigen Auftragen der Klebeschicht 10 wird das Tragwerk 9 gegebenenfalls mit einem an den Klebstoff angepassten Voranstrich versehen. Die Dämmschicht besteht aus einer Mehrzahl von lückenlos verlegten Dämmelementen 8,8'. Die Fugen zwischen den Dämmelementen 8, 8' sind ebenfalls verklebt (Klebeschicht 11).

Bestimmte Dämmelemente 8 weisen an ihrer dem Tragwerk abgewandten Seite Halteelemente 12 zur Befestigung der Unterkonstruktion 16 auf. Die Halteelemente 12 stützen sich mit ihrer Grundfläche 13 an der Oberfläche der Dämmelemente 8 ab und ragen mit ihren Schenkeln 14 bis auf eine Tiefe L in das Dämmelement 8. Die mittels eines geeigneten Befestigungsmittels 17, z.B. einer Schraube oder einem Stift, an den Halteelementen 12 verankerte Unterkonstruktion 16 ist in den Fig. 4B und 4C gezeigt. Da die Unterkonstruktion 16 nicht an jedem Dämmelement gestützt werden muss, sind auch Dämmelemente 8' ohne Halteelemente vorhanden. Der Abstand und die Anordnung der Dämmelemente 8 mit Halteelementen 12 wird durch die Art der Unterkonstruktion, der Bekleidung und durch die statischen Gegebenheiten des Bauwerks, z.B. Winddruck oder -sog, bestimmt. Gegebenenfalls werden vor Ort weitere Halteelemente 12 eingebaut.

Die Unterkonstruktion 16 besteht beispielsweise aus einer Mehrzahl von voneinander beabstandet verlegten Leisten aus Holz oder Metall, von denen eine in Fig. 4B und 4C im Längsschnitt gezeigt ist. Sie werden im rechten Winkel zur Ausrichtung der Halteelemente 12 verlegt, wobei eine Leiste jeweils von mehreren Halteelementen 12 gestützt wird. An der Unterkonstruktion 16 werden die Platten der Aussenwandverkleidung 19 flächendeckend angebracht. Durch die etwas erhöhten Halteelemente 12 ist zwischen der Unterkonstruktion 16 und den Dämmelementen 8, 8' eine Belüftungsebene 18 ausgebildet. Die Belüftungsebene 18 hat im Bereich zwischen zwei Elementen der Unterkonstruktion 16 zusätzlich die Breite des Elements 16, so dass eine ausreichende Luftzirkulation gewährleistet ist.

Figur 5 zeigt die für besondere Belastungen vorgesehene zusätzliche mechanische Sicherung der Dämmelemente 21, 21' am Tragwerk 22 und untereinander mittels eines Ankerelements 20. Das Ankerelement besteht aus einem Blechwinkel, dessen einer Schenkel am Tragwerk 22 festgeschraubt wird. Der andere Schenkel liegt an den Dämmelementen 21, 21' an. Senkrecht vom anderen Schenkel nach oben und unten abstehende Laschen 23, 23' greifen in das Material der Dämmelemente 21, 21' bzw. der darüberliegenden, hier nicht dargestellten Dämmelementenlage ein. Der Abstand der Ankerelemente 20 ergibt sich aus den statischen Anforderungen an die Fassade.

## Patentansprüche

1. Hinterlüftete Fassade mit einem Tragwerk (9, 22), einem am Tragwerk (9, 22) angeordneten Dämmelement (1, 8, 21, 21') aus wärmeisolierendem Material zum Aufbau einer Dämmschicht, einem an einer dem Tragwerk (9, 22) abgewandten Seite des Dämmelementes (1, 8, 21, 21') angeordneten Halteelement (2, 2', 12) mit in das Dämmelement (1, 8, 21, 21') hineinragenden Teilen, sowie einer nach aussen sichtbaren, gegen das Tragwerk (9, 22) abgestützten Aussenwandbekleidung (7, 7', 19), **dadurch gekennzeichnet, dass** das Dämmelement (1, 8, 21, 21') im Wesentlichen aus druckfestem, geschlossenporigem Schaumglas besteht und auf das Tragwerk (9, 22) aufgeklebt ist, sämtliche Teile des Halteelements (2, 2', 12) vom Tragwerk (9, 22) beabstandet sind, eine Unterkonstruktion (5, 5', 16) zwecks Hinterlüftung der Fassade am Halteelement (2, 2', 12) befestigt ist, und die Aussenwandbekleidung (7, 7', 19) durch die Unterkonstruktion (5, 5', 16) getragen ist.

2. Fassade nach Anspruch 1, **dadurch gekennzeichnet, dass** das Dämmelement (1, 8, 21, 21') mit einem hochfesten, elastischen Klebstoff, insbesondere mit einem lösungsmittelfreien Zweikomponentenkleber auf das Tragwerk (9, 22) aufgeklebt ist.

3. Fassade nach Anspruch 1 oder 2, **dadurch gekennzeichnet, dass** das Halteelement (2, 2', 12) eine Schiene mit einer an der dem Tragwerk (9, 22) abgewandten Seite des Dämmelementes (1, 8, 21, 21') anliegenden Grundfläche (3, 3', 13) und wenigstens einem rechtwinklig dazu angeordneten Schenkel (4, 4', 14) ist, vorzugsweise eine Schiene mit U-förmigem Profil, wobei der bzw. die Schenkel (4, 4', 14) in das Dämmelement (1, 8, 21, 21') hineingedrückt ist bzw. sind.

4. Fassade nach Anspruch 3, **dadurch gekennzeichnet, dass** die Grundfläche (3, 3', 13) des Halteelements (2, 2', 12) Mittel zum Eingriff von Komponenten der Unterkonstruktion (5, 5', 16) aufweist, insbesondere Aussparungen oder Schraubgewinde.

5. Fassade nach Anspruch 3 oder 4, **dadurch gekennzeichnet, dass** die Länge (L) des bzw. der Schenkel (4, 4', 14) höchstens 50% der Dicke (D) des Dämmelements (1, 8, 21, 21') beträgt, vorzugsweise höchstens 30%.

6. Fassade nach einem der Ansprüche 3 bis 5, **dadurch gekennzeichnet, dass** die in das Dämmelement (1, 8, 21, 21') hineinragende Kante des Schenkels (4, 4', 14), bzw. der Schenkel (4, 4', 14) gezackt ist, bzw. sind.

7. Fassade nach einem der Ansprüche 1 bis 6, **dadurch gekennzeichnet, dass** das Halteelement (2, 2', 12) mit einem hochfesten, elastischen Klebstoff, insbesondere einem Zweikomponentenkleber mit dem Dämmelement (1, 8, 21, 21') verklebt ist.

8. Fassade nach einem der Ansprüche 1 bis 7, **gekennzeichnet durch** wenigstens ein am Tragwerk (9, 22) befestigtes und seitlich in das Material des Dämmelements (21, 21') eingreifendes Ankerelement (15, 20) zur zusätzlichen mechanischen Sicherung des Dämmelements (21, 21').

9. Fassade nach Anspruch 8, **dadurch gekennzeichnet, dass** das Ankerelement (15, 20) aus einem Blechwinkel besteht, dessen einer Schenkel am Tragwerk (9, 22) festgeschsaubt ist und dessen anderer Schenkel am Dämmelement (21, 21') anliegt und vom anderen Schenkel senkecht nach ober und water abstehende, seitlich in Dämmelemente (21, 21') eingreifende Laschen (23, 23') aufweist.

10. Verfahren zur Herstellung einer hinterlüfteten Fassade nach einem der Ansprüche 1 bis 9 mit folgenden Schritten:
a) auf eine zu verkleidende Wand, dem Tragwerk (9, 22), wird eine Dämmschicht aufgehlebt, die aus lückenlos verlegten Dämmelementen (1, 1', 8, 8', 21, 21') besteht, wobei die Dämmelemente (1,1',8,8',21,21'), im Wesentlichen aus druckfestem, geschlossenporigem Schaumglas bestehen;
b) auf der dem Tragwerk (9, 22) abgewandten Seite der Dämmelemente (1, 1', 8, 8', 21, 21') werden Halteelemente (2, 2', 12) zum Befestigen einer Unterkonstruktion (5, 5', 16) zwecks Hinteilüftung des Fassade derart befestigt, dass Teile des Halteelements (2, 2', 12) in das Dämmelement (1, 8, 21, 21') hineinragen, jedoch sämtliche Teile des Halteelements (2, 2', 12) vom Tragwerk (9, 22) beabstandet sind;
c) die Unterkonstruktion (5, 5', 16) wird direkt oder mit Ausgleichskonsolen auf den Halteelementen (2, 2', 12) befestigt;
d) die Aussenwandbekleidung (7, 7', 19) wird auf die Unterkonstruktion (5, 5', 16) montiert.

11. Verfahren nach Anspruch 10, **dadurch gekennzeichnet, dass** die Halteelemente (2, 2', 12) vor oder nach dem Aufkleben der Dämmschicht in die Dämmelemente (1, 1', 8, 8', 21, 21') eingepresst und vorzugsweise verklebt werden.

12. Verfahren nach Anspruch 10 oder 11, **dadurch gekennzeichnet, dass** zum Aufkleben der Dämmschicht und/oder der Halteelemente (2, 2', 12) hochfeste, elastische Klebstoffe verwendet werden, insbesondere Zweikomponentenkleber.

13. Verfahren nach einem der Ansprüche 10 bis 12, **dadurch gekennzeichnet, dass** zur zusätzliche mechanischen Sicherung von Dämmelementen (1, 8, 21, 21') Ankerelemente (15, 20) auf dem Tragwerk (9, 22) befestigt werden, welche seitlich in das Material der Dämmelemente (21, 21') eingreifen.

## Claims

1. Ventilated facade with a supporting structure (9, 22), an insulating element (1, 8, 21, 21') of thermally insulating material arranged on the supporting structure (9, 22) for building up an insulating layer, a holding element (2, 2', 12), arranged on a side of the insulating element (1, 8, 21, 21') that is facing away from the supporting structure (9, 22) and having parts protruding into the insulating element (1, 8, 21, 21'), and also an externally visible exterior wall cladding (7, 7', 19), supported against the supporting structure (9, 22), **characterized in that** the insulating element (1, 8, 21, 21') substantially consists of pressure-resistant closed-cell foam glass and is adhesively attached on the supporting structure (9, 22), all the parts of the holding element (2, 2', 12) are kept away from the supporting structure (9, 22), a substructure (5, 5', 16) for the purpose of providing ventilation behind the facade is fastened to the holding element (2, 2', 12), and the exterior wall cladding (7, 7', 19) is supported by the substructure (5, 5', 16).

2. Facade according to Claim 1, **characterized in that** the insulating element (1, 8, 21, 21') is adhesively attached on the supporting structure (9, 22) by a high-strength, elastic adhesive, in particular by a solvent-free two-component adhesive.

3. Facade according to Claim 1 or 2, **characterized in that** the holding element (2, 2', 12) is a rail with a base area (3, 3', 13), lying against the side of the insulating element (1, 8, 21, 21') that is facing away from the supporting structure (9, 22), and at least one leg (4, 4', 14) arranged at right angles thereto, preferably a rail with a U-shaped profile, the leg or legs (4, 4', 14) being pressed into the insulating element (1, 8, 21, 21').

4. Facade according to Claim 3, **characterized in that** the base area (3, 3', 13) of the holding element (2, 2', 12) has means for the engagement of components of the substructure (5, 5', 16), in particular recesses or screw threads.

5. Facade according to Claim 3 or 4, **characterized in that** the length (L) of the leg or legs (4, 4', 14) is at most 50% of the thickness (D) of the insulating element (1, 8, 21, 21'), preferably at most 30%.

6. Facade according to one of Claims 3 to 5, **characterized in that** the edge of the leg (4, 4', 14) or of the legs (4, 4', 14) that protrudes into the insulating element (1, 8, 21, 21') is serrated.

7. Facade according to one of Claims 1 to 6, **characterized in that** the holding element (2, 2', 12) is adhesively bonded to the insulating element (1, 8, 21, 21') by a high-strength, elastic adhesive, in particular a two-component adhesive.

8. Facade according to one of Claims 1 to 7, **characterized by** at least one anchoring element (15, 20) fastened to the supporting structure (9, 22) and engaging laterally in the material of the insulating element (21, 21') for the additional mechanical securement of the insulating element (21, 21').

9. Facade according to Claim 8, **characterized in that** the anchoring element (15, 20) comprises a sheet-metal angle, one leg of which is fixedly screwed to the supporting structure (9, 22) and the other leg of which lies against the insulating element (21, 21') and has lugs (23, 23') protruding perpendicularly upwards and downwards from the other leg and engaging laterally in the insulating elements (21, 21').

10. Method for producing a ventilated facade according to one of Claims 1 to 9 with the following steps:
a) an insulating layer, which comprises insulating elements (1, 1', 8, 8', 21, 21') laid without gaps is adhesively attached on a wall to be covered, the supporting structure (9, 22), the insulating elements (1, 1', 8, 8', 21, 21') substantially consisting of compression-resistant, closed-cell foam glass;
b) holding elements (2, 2', 12) for fastening a substructure (5, 5', 16) for the purpose of providing ventilation behind the facade are fastened on the side of the insulating elements (1, 1', 8, 8', 21, 21') that is facing away from the supporting structure (9, 22) in such a way that parts of the holding element (2, 2', 12) protrude into the insulating element (1, 8, 21, 21'), but all the parts of the holding element (2, 2', 12) are kept away from the supporting structure (9, 22);
c) the supporting structure (5, 5', 16) is fastened on the holding elements (2, 2', 12) directly or with compensating brackets;
d) the exterior wall cladding (7, 7', 19) is mounted on the substructure (5, 5', 16).

11. Method according to Claim 10, **characterized in that** the holding elements (2, 2', 12) are pressed into the insulating elements (1, 1', 8, 8', 21, 21') and preferably adhesively bonded before or after the adhesive attachment of the insulating layer.

12. Method according to Claim 10 or 11, **characterized in that** high-strength, elastic adhesives, in particular two-component adhesives, are used for the adhesive attachment of the insulating layer and/or the holding elements (2, 2', 12).

13. Method according to one of Claims 10 to 12, **characterized in that**, for the additional mechanical securement of insulating elements (1, 8, 21, 21'), anchoring elements (15, 20), which engage laterally in the material of the insulating elements (21, 21'), are fastened on the supporting structure (9, 22).

## Revendications

1. Façade ventilée comprenant une structure porteuse (9, 22), un élément isolant (1, 8, 21, 21') disposé sur la structure porteuse (9, 22), en matériau calorifuge pour la réalisation d'une couche isolante, un élément de retenue (2, 2', 12) disposé d'un côté de l'élément isolant (1, 8, 21, 21') opposé à la structure porteuse (9, 22), avec des pièces pénétrant dans l'élément isolant (1, 8, 21, 21'), ainsi qu'un habillage de paroi extérieure (7, 7', 19) visible vers l'extérieur, supporté contre la structure porteuse (9, 22), **caractérisée en ce que** l'élément isolant (1, 8, 21, 21') se compose essentiellement de verre mousse résistant à la pression et à pores fermés, et est collé sur la structure porteuse (9, 22), toutes les pièces de l'élément de retenue (2, 2', 12) sont espacées de la structure porteuse (9, 22), une sous-construction (5, 5', 16) servant à la ventilation de la façade est fixée à l'élément de retenue (2, 2', 12), et l'habillage de paroi extérieure (7, 7', 19) est porté par la sous-construction (5, 5', 16).

2. Façade selon la revendication 1, **caractérisée en ce que** l'élément isolant (1, 8, 21, 21') est collé sur la structure porteuse (9, 22) avec un adhésif élastique de haute résistance, notamment avec un adhésif bicomposant exempt de solvant.

3. Façade selon la revendication 1 ou 2, **caractérisée en ce que** l'élément de retenue (2, 2', 12) est un rail avec une surface de base (3, 3', 13) s'appliquant contre le côté de l'élément isolant (1, 8, 21, 21') opposé à la structure porteuse (9, 22), et avec au moins une branche (4, 4', 14) disposée perpendiculairement à celle-ci, de préférence un rail avec un profil en forme de U, la ou les branches (4, 4', 14) étant enfoncée(s) dans l'élément isolant (1, 8, 21, 21').

4. Façade selon la revendication 3, **caractérisée en ce que** la surface de base (3, 3', 13) de l'élément de retenue (2, 2', 12) présente des moyens pour l'engagement de composants de la sous-construction (5, 5', 16), notamment des évidements ou des filetages.

5. Façade selon la revendication 3 ou 4, **caractérisée en ce que** la longueur (L) de la ou des branches (4, 4', 14) vaut au maximum 50% de l'épaisseur (D) de l'élément isolant (1, 8, 21, 21'), de préférence au maximum 30%.

6. Façade selon l'une quelconque des revendications 3 à 5, **caractérisée en ce que** le bord de la branche (4, 4', 14) ou des branches (4, 4', 14) pénétrant dans l'élément isolant (1, 8, 21, 21') est en dents de scie.

7. Façade selon l'une quelconque des revendications 1 à 6, **caractérisée en ce que** l'élément de retenue (2, 2', 12) est collé avec un adhésif élastique de haute résistance, notamment avec un adhésif bicomposant, sur l'élément isolant (1, 8, 21, 21').

8. Façade selon l'une quelconque des revendications 1 à 7, **caractérisée par** au moins un élément d'ancrage (15, 20) venant en prise latéralement dans le matériau de l'élément isolant (21, 21'), fixé sur la structure porteuse (9, 22), pour la fixation mécanique supplémentaire de l'élément isolant (21, 21').

9. Façade selon la revendication 8, **caractérisée en ce que** l'élément d'ancrage (15, 20) se compose d'un coin de tôle dont une branche est vissée fixement sur la structure porteuse (9, 22) et dont l'autre branche s'applique contre l'élément isolant (21, 21') et présente des pattes (23, 23') saillant perpendiculairement vers le haut et vers le bas depuis l'autre branche, venant en prise latéralement dans des éléments isolants (21, 21').

10. Procédé de fabrication d'une façade ventilée selon l'une quelconque des revendications 1 à 9, comprenant les étapes suivantes :
a) sur une paroi à habiller, la structure porteuse (9, 22), on colle une couche isolante, qui se compose d'éléments isolants (1, 1', 8, 8', 21, 21')posés sans vides, les éléments isolants (1, 1', 8, 8', 21, 21') se composant essentiellement de verre mousse résistant à la pression, à pores fermés ;
b) sur le côté des éléments isolants (1, 1', 8, 8', 21, 21') opposé à la structure porteuse (9, 22), sont fixés des éléments de retenue (2, 2', 12) pour la fixation d'une sous-construction (5, 5', 16) aux fins de ventilation de la façade, de telle sorte que des parties de l'élément de retenue (2, 2', 12) pénètrent dans l'élément isolant (1, 8, 21, 21'), mais que toutes les pièces de l'élément de retenue (2, 2', 12) soient espacées de la structure porteuse (9, 22) ;
c) la sous-construction (5, 5', 16) est directement fixée sur les éléments de retenue (2, 2', 12) ou au moyen de consoles de compensation ;
d) l'habillage de paroi extérieure (7, 7', 19) est monté sur la sous-construction (5, 5', 16).

11. Procédé selon la revendication 10, **caractérisé en ce que** les éléments de retenue (2, 2', 12), avant ou après le collage de la couche isolante, sont pressés et de préférence collés dans les éléments isolants (1, 1', 8, 8', 21, 21').

12. Procédé selon la revendication 10 ou 11, **caractérisé en ce que** pour le collage de la couche isolante et/ou des éléments de retenue (2, 2', 12), on utilise des adhésifs élastiques de haute résistance, notamment des adhésifs bicomposants.

13. Procédé selon l'une quelconque des revendications 10 à 12, **caractérisé en ce que** pour la fixation mécanique supplémentaire des éléments isolants (1, 8, 21, 21'), des éléments d'ancrage (15, 20) sont fixés sur la structure porteuse (9, 22), lesquels viennent en prise latéralement dans le matériau des éléments isolants (21, 21').
